# FASCICULE DE BREVET EUROPEEN

(11) **EP 4 379 140 B1**
(45) Date de publication et mention de la délivrance du brevet: **16.07.2025**
(21) Numéro de dépôt: 22306778.6
(22) Date de dépôt: 02.12.2022
(51) Int. Cl.: E01C 19/21, E01C 19/20, E01C 23/06

(54) **UNITÉ MOBILE DE CONFECTION ET/OU RÉPARATION D'UN REVÊTEMENT ROUTIER ET KIT MUNI DE CELLE-CI**
MOBILE EINHEIT ZUR HERSTELLUNG UND/ODER REPARATUR EINER STRASSENOBERFLAECHE UND KIT DAMIT VERSEHEN
MOBILE UNIT FOR MANUFACTURING AND/OR REPAIRING A ROAD SURFACE AND KIT PROVIDED WITH SAME

(43) Date de publication de la demande: 05.06.2024
(73) Titulaire: SECMAIR, 53230 Cosse-le-Vivien (FR)
(72) Inventeur: PARAGE, Gilles, 53000 Laval (FR)
(74) Mandataire: Regimbeau

(56) Documents cités:
- FR-A1- 2 525 125
- FR-A1- 2 671 567
- FR-A1- 2 850 403
- FR-A1- 2 875 515

## Description

L'invention concerne une unité mobile de confection et/ou de réparation d'un revêtement routier et un kit muni de celle-ci.

Cette unité mobile peut être un matériel du type bi-répandeur destiné à être installé sur un porteur routier, par exemple en étant monté sur un châssis roulant ou analogue, ce châssis étant lui-même automobile ou pouvant être également tracté.

Le document FR-A-2 671 567 concerne une machine d'épandage de gravillons et de liant, ayant une lame doseuse de gravillons, montée en rotation sous des trappes au-dessus d'un cylindre rotatif de déversement des gravillons.

Le document FR-A-2 525 125 concerne une machine d'épandage de gravillons, comportant un cylindre rotatif 2 de déversement des gravillons reposant sur le sol, et une vanne 4 de dosage des gravillons.

Un objectif d'invention et d'obtenir une unité permettant d'épandre des granulats (gravillons ou sable) de petite taille, notamment de 1 à 3 mm de granulométrie.

L'une des difficultés est le dosage précis de la quantité de granulats épandus ayant cette granulométrie de petite taille.

Or, un épandage trop important des granulats par rapport à la quantité souhaitée provoque un gaspillage des granulats, ce qui est pénalisant tant du point de vue écologique qu'économique.

En outre, trop peu de granulats épandus par rapport à la quantité souhaitée ne permet pas de réparer correctement le revêtement routier.

Un objectif de l'invention est d'obtenir une unité mobile de confection et/ou réparation d'un revêtement routier, ainsi qu'un kit muni de celle-ci, qui résolve le problème mentionné ci-dessus pour pouvoir contrôler précisément l'épandage de granulats de petite taille.

A cet effet, un premier objet de l'invention est une unité mobile de confection et/ou réparation d'un revêtement routier suivant la revendication 1.

Grâce à l'invention, l'unité mobile permet d'épandre une couche de granulats ultra-mince du fait de la taille des granulats et d'une manière contrôlable dans la quantité souhaitée pour prolonger la durée de vie de la chaussée. D'un point de vue écologique, la quantité d'énergie requise pour l'épandage est très faible, une quantité peu importante de granulats est à préparer et à transporter sur le chantier, et peu de machines sont mises en jeu. Le dosage des granulats se fait par contrôle de l'écartement entre la lame régulatrice de débit de granulats et le cylindre rotatif de déversement des granulats vers le sol. Ce dosage est contrôlé d'une manière fine par le mécanisme réducteur de déplacement du levier mené, permettant de déplacer d'une manière plus fine la lame régulatrice débit de granulats par rapport au cylindre rotatif de déversement des granulats vers le sol. On peut notamment être utilisé pour effectuer des maintenances routières et régénérer des revêtements routiers sur une chaussée par épandage de granulats.

Les revendications 2 à 12 concernent des modes de réalisation de l'unité mobile de confection et/ou réparation d'un revêtement routier.

Un deuxième objet de l'invention est un kit de confection et/ou réparation de revêtement routier suivant la revendication 13.

La revendication 14 concerne un mode de réalisation du kit de confection et/ou réparation de revêtement routier.

L'invention sera mieux comprise à la lecture de la description qui va suivre, donnée uniquement à titre d'exemple non limitatif en référence aux figures ci-dessous des dessins annexés.

La figure 1 représente schématiquement en vue de côté une unité mobile de confection et/ou de réparation d'un revêtement routier suivant un mode de réalisation de l'invention.

Les figures 2 et 3 représentent schématiquement en vue de dessus des ensembles de distribution de granulats et de liant unité mobile de confection et/ou de réparation d'un revêtement routier suivant des modes de réalisation de l'invention.

La figure 4 représente schématiquement en vue de droite une partie d'une unité mobile de confection et/ou de réparation d'un revêtement routier suivant un mode de réalisation de l'invention.

Les figures 5 et 7 représentent schématiquement en vue de gauche une partie d'une unité mobile de confection et/ou de réparation d'un revêtement routier suivant des modes de réalisation de l'invention.

Les figures 6, 8 et 9 représentent schématiquement en perspective une partie d'une unité mobile de confection et/ou de réparation d'un revêtement routier suivant des modes de réalisation de l'invention.

Aux figures 1 à 9, l'unité 1 de réparation d'une chaussée comporte un châssis 2, sur lequel sont montés un récipient 3 de stockage de granulats (pouvant comporter une benne 30 ou trémie 30 à granulats) et une cuve 4 de stockage de liant, pouvant être une citerne à liant (le liant pouvant être une émulsion, ou du bitume, ou un liant de synthèse. Les granulats peuvent être des gravillons, ou du sable ou autre. Le châssis 2 comporte un côté avant 21 et un côté arrière 22.

Suivant un mode de réalisation représenté à la figure 1, l'unité 1 de réparation d'une chaussée est mobile sur cette chaussée, par exemple roulante à l'aide de roues 23 de roulement sur la chaussée, qui sont montées rotatives sous le châssis 2. Par exemple, ainsi que représenté à la figure 1, l'unité 1 peut faire partie d'une machine automotrice porteuse 100, par exemple du type camion, permettant d'amener l'unité 1 de réparation à proximité de la zone Z de la chaussée à traiter. Le châssis 2 est destiné à être déplacé dans un sens d'avancée de l'arrière vers l'avant sur la chaussée. Bien entendu, le châssis 2 pourrait être déplacé dans le sens d'avancée ou dans le sens inverse. Du côté avant 21 du châssis 2 est prévue une cabine 5 de pilotage permettant à l'utilisateur de commander le moteur d'avancement du châssis 2 sur la chaussée, pour piloter et diriger le véhicule 100 comprenant le châssis 2 ainsi que pour piloter l'unité 1.

Dans le mode de réalisation représenté aux figures, la machine automotrice 100 est par exemple une machine 100 du type bi-répandeur ou répandeur gravillonneur synchrone. L'unité 1 mobile de confection et/ou réparation sert à épandre un revêtement routier composé d'une couche de liant et d'une couche de granulats (gravillons ou sable ou autre) sur la chaussée. Dans ce cas, l'unité 1 comporte du côté arrière 22 un ensemble 7 ou rampe 7 de distribution de granulats ou gravillonneur 7 et un ensemble 8 ou rampe 8 de distribution du liant, qui s'étendent au moins sur une largeur comprenant le côté arrière 22 (la largeur étant prise selon la direction latérale Y, horizontale et transversale à la direction longitudinale L allant du côté arrière 22 au côté avant 21), cette direction Y de la largeur allant de la gauche vers la droite. L'ensemble 8 de distribution du liant peut par exemple être situé en avant de l'ensemble 7 de distribution de granulats.

Ainsi que représenté aux figures 2, 3, 6 et 8, l'ensemble 7 de distribution de granulats et l'ensemble 8 de distribution du liant sont configurés pour pouvoir distribuer des granulats et du liant sur une ou plusieurs plages de largeur sélectionnées d'épandage parmi plusieurs plages prescrites P de largeur dans une plage maximum prescrite Lmax et pendant un temps sélectionné associé à chaque plage sélectionnée, selon une consigne d'épandage localisé. Chaque plage P peut avoir une même largeur de pas prescrite dans la direction Y de la largeur, pouvant être comprise entre 40 cm et 10 cm, et par exemple égale à 20 cm. Le pas minimum de distribution de granulats et de liant en longueur peut être par exemple compris entre 1 cm et 20 cm, par exemple égal à 5 cm. Chaque plage prescrite P de largeur de l'ensemble 7 de distribution de granulats est délimitée par une trappe 700 s'étendant dans cette plage prescrite P de largeur, une pluralité de trappes étant réparties dans la direction Y de la largeur. Les trappes 700 occupent donc en tout la largeur totale déterminée Lmax. Chaque trappe 700, peut, et ce indépendamment des autres trappes 700 des autres plages prescrites P d'épandage, être sélectivement déplacée soit dans une position ouverte laissant passer des granulats vers le bas dans la plage prescrite P de largeur associée à cette trappe 700 dans un conduit 702 de passage des granulats dans l'ensemble 7 de distribution des granulats pour épandre des granulats vers le bas selon une commande d'épandage, soit dans une position fermée pour obturer dans cette plage prescrite P de largeur le conduit 702 de passage des granulats dans l'ensemble 7 de distribution des granulats et ne pas en épandre de granulats dans cette plage prescrite P de largeur selon une commande d'absence d'épandage. Le temps d'ouverture de chaque trappe est déterminé en fonction du temps sélectionné et/ou longueur sélectionnée d'épandage et de la vitesse V d'avancée de l'unité mobile 1 suivant la direction L d'avancée. Chaque trappe 700 peut comporter un volet 701 d'obturation des granulats, pouvant être par exemple en forme de secteur de cylindre circulaire, et mobile dans le conduit 702 de passage des granulats. Les volets 701 d'obturation sont représentés en transparence à la figure 8. Les trappes 700 et les plages prescrites P être côte à côte le long de la direction Y de la largeur.

Suivant un mode de réalisation de l'invention, les trappes 700 sont aptes à être déplacées entre l'une et l'autre de la position ouverte de la position fermée par rotation autour d'un axe de rotation, qui est donc commun à la pluralité des trappes 700 et à la pluralité des plages prescrites P.

Suivant un mode de réalisation de l'invention, chaque trappe 700 peut être déplacée entre l'une et l'autre de sa position ouverte et de sa position fermée par un vérin 709. Il y a donc une pluralité de vérins 709 permettant de déplacer individuellement la pluralité de trappes 700. Chaque trappe 700 comporte un bras 714, dont une première partie d'extrémité est montée rotative autour de l'axe de rotation de la trappe 700 et dont une deuxième partie d'extrémité est fixée au volet 701 ou solidaire du volet 701 à distance de l'axe de rotation de la trappe 700. Le vérin 709 comporte une tige 7091 montée coulissante d'une manière commandable par rapport à un fût 7092 du vérin 709. La tige 7091 du vérin 709 a son extrémité 7093 reliée au bras 714 en un point situé entre l'axe de rotation de la trappe 700 et le volet 701. Le fût 7092 du vérin 709 (par exemple l'extrémité 7094 du fût 709 du vérin 709, qui est la plus éloignée de l'extrémité 7093 de la tige 7091) est relié par une articulation (boulonnage ou autre) à un cinquième axe 7095 de rotation prévu dans l'ensemble 7.

L'ensemble 8 de distribution de liant est apte à épandre du liant sélectivement dans chaque plage prescrite P de largeur selon la commande d'épandage et à ne pas épandre de liant sélectivement dans chaque prescrite P de largeur selon la commande d'absence d'épandage. Suivant un mode de réalisation de l'invention, chaque plage prescrite P de largeur de l'ensemble 8 de distribution du liant est délimitée par une buse de distribution de liant vers le bas s'étendant dans cette plage prescrite P de largeur, une pluralité de buses étant réparties dans la direction Y de la largeur et étant chacune aptes à être sélectivement ouverte pour épandre du liant vers le bas dans la plage prescrite P de largeur associée à cette buse et fermée pour ne pas en épandre dans cette plage prescrite P de largeur, et ce indépendamment des autres buses des autres plages prescrites P d'épandage. Le temps d'ouverture de chaque buse est déterminé en fonction du temps sélectionné et/ou longueur sélectionnée d'épandage et de la vitesse V d'avancée.

Suivant un mode de réalisation de l'invention, l'ensemble 7 ou rampe 7 de distribution de granulats comportant les trappes 700 et l'ensemble 8 ou rampe 8 de distribution du liant sont à gabarit fixe en largeur (largeur totale déterminée Lmax), compris dans le gabarit routier du châssis 2 ou du véhicule 100, figuré par des plans verticaux droit 230 et gauche 240 de part et d'autre du plan médian 34 comme par exemple représenté à la figure 2. L'ensemble 7 ou rampe 7 de distribution de granulats comporte dans ce cas un caisson 710 (représenté par exemple à la figure 7) fixé au châssis 2 et comportant les éléments décrits ci-dessous en référence aux figures 4 à 9. Le caisson 710 peut comporter une vis 715 rotative d'amenée des granulats depuis une ouverture supérieure 712 de réception des granulats depuis le récipient 3 de stockage des granulats vers les trappes 700.

Suivant un autre mode de réalisation de l'invention, dit à coulissement, représenté aux figures 1, 2, 3 et 9, le premier ensemble 7 de distribution de granulats et le deuxième ensemble 8 de distribution de liant sont déformables transversalement, c'est-à-dire en largeur, pour avoir un gabarit variable au cours du travail de l'unité 1, c'est-à-dire pendant que le châssis 2 est déplacé sur la chaussée longitudinalement vers l'avant. Par exemple, le premier ensemble 7 de distribution de granulats comporte deux parties 71, 72 de distribution de granulats vers le sol qui sont chacune mobile en largeur, par rapport au châssis 2 et sont disposées l'une derrière l'autre. Chacune des deux parties 71, 72 a un gabarit en largeur (largeur totale déterminée Lmax) sensiblement égal ou inférieur au gabarit routier du châssis 2, figuré par des plans verticaux droit 23 et gauche 24 à la figure 3. Le gabarit routier du châssis 2 et du véhicule bi-répandeur 100 est habituellement égal à un gabarit standard de 2,50 m, pour qu'en position de repos des ensembles 7, 8 de distribution, le véhicule puisse rouler sur le réseau routier et être amené sur la chaussée à revêtir. Dans l'exemple représenté aux figures 2 et 3, chaque partie 71, 72 de distribution de granulats a une largeur de travail de 2,40 m environ. Chaque partie 71, 72 de distribution de granulats comporte une position rentrée, dans laquelle son encombrement en largeur est compris dans le gabarit du châssis 2.

Des moyens, par exemple à vérin, sont prévus pour déplacer dans les deux sens de la direction Y de la largeur chaque partie 71, 72 de distribution de granulats par rapport au châssis 2. Chaque partie 71, 72 de distribution de granulats peut être montée coulissante dans les deux sens de la direction Y de la largeur sur un (ou plusieurs) rail, non représenté, fixé au châssis 2 (par exemple en étant suspendue au rail). Chaque partie 71, 72 de distribution de granulats peut comporter respectivement un caisson 710, 720 comportant les éléments décrits ci-dessous en référence aux figures 4 à 9, chaque caisson 710, 720 étant monté coulissant dans les deux sens de la direction Y de la largeur par rapport au châssis 2. Chaque caisson 710, 720 peut être analogue au caisson 710 représenté à la figure 7.

Chaque partie 71, 72 de distribution de granulats est apte à être déplacée entre la première position extrême rentrée dans le gabarit routier du châssis 2, et une deuxième position extrême de sortie maximale vers l'extérieur, dans laquelle elle dépasse en largeur respectivement du côté droit et du côté gauche du châssis 2 vu de l'arrière, la partie mobile 71 de distribution de granulats étant active par exemple dans ses différentes positions à droite du plan vertical médian 34 du châssis 2, tandis que la partie mobile gauche 72 de distribution de granulats est active à gauche du plan médian 34 dans ses différentes positions. La partie mobile 71 de distribution de granulats peut être prévue plus en avant que la partie mobile 72 de distribution de granulats, ainsi que représenté aux figures 1, 2 et 3, mais cela pourrait être l'inverse. Entre ces deux positions extrêmes, chaque partie 71, 72 de distribution de granulats est apte à occuper plusieurs positions intermédiaires, dans lesquelles elle dépasse du côté droit, respectivement gauche du châssis 2. Dans la deuxième position extrême de sortie maximale vers l'extérieur des parties 71, 72, leur extrémité intérieure, c'est-à-dire l'extrémité gauche 711 de la partie droite 71 et l'extrémité droite 722 de la partie gauche 72, ne dépasse pas le plan longitudinal vertical médian 34 du châssis 2. Par exemple, chaque partie 71, 72 est déplaçable d'une largeur de plus de 20 % du gabarit du châssis entre les positions extrêmes, par exemple de 1 m environ. Dans l'exemple numérique précédent, le gabarit du premier ensemble 7 de distribution de granulats peut donc varier entre une largeur de 2,40 m et 4,4m. Les parties 71, 72 de distribution de granulats comportent chacune une rangée de trappes 700 réparties dans la direction Y de la largeur, qui peuvent chacune être commandées sélectivement pour envoyer ou ne pas envoyer des granulats vers le sol, ainsi que cela est représenté par des ovales respectivement pleins et vides à la figure 3. La largeur maximum de travail de chaque partie mobile 71, 72, définie entre les extrémités droite 712, 722 et gauche 711, 721, est celle définie par leur rangée de trappes 700.

Suivant le mode de réalisation de l'invention à coulissement, représenté aux figures 1, 2, 3 et 9, le deuxième ensemble 8 de distribution de liant comporte une partie centrale fixe 80 de gabarit inférieur ou sensiblement égal au gabarit du châssis 2, et deux parties mobiles 81, 82 de distribution de liant à droite, respectivement à gauche, qui ont chacune un gabarit inférieur à celui du châssis 2 et sont prévues derrière ou comme représenté devant la partie fixe 80. Chaque partie 81, 82 de distribution de liant possède une position rentrée, dans laquelle son encombrement est situé dans celui du châssis 2. Des moyens, par exemple à vérin, sont prévus pour déplacer en largeur chaque partie 81, 82 de distribution de liant par rapport au châssis 2. Chaque partie 81, 82 de distribution de liant est apte à être déplacée dans les deux sens de la direction Y de la largeur entre une première position extrême rentrée, correspondant par exemple à la position de repos et une deuxième position extrême sortie, dans laquelle elle dépasse en largeur respectivement du côté droit et du côté gauche du châssis 2 vu de l'arrière. Entre ces deux positions extrêmes, chaque partie 81, 82 de distribution de liant est apte à occuper plusieurs positions intermédiaires, dans lesquelles elle dépasse du côté droit, respectivement gauche du châssis 2. Dans la deuxième position extrême sortie des parties 81, 82, leur extrémité intérieure, c'est-à-dire l'extrémité gauche 811 de la partie droite 81 et l'extrémité droite 822 de la partie gauche 82, ne dépasse pas le plan longitudinal vertical droit 230, respectivement gauche 240 du châssis 2 et se trouve par exemple en deçà dans la moitié droite, respectivement gauche de celui-ci. Les deuxièmes positions extrêmes des parties 81, 82 de distribution de liant correspondent à celles des parties 71, 72 de distribution de granulats, les ensembles 7 et 8 de distribution de granulats et de liant ayant sensiblement le même gabarit maximum en largeur. Les parties 80, 81, 82 de distribution de liant comportent une pluralité de buses 800 de projection de liant vers le sol, qui sont réparties en largeur, qui sont reliées par des canalisations à une ou plusieurs pompes à liant alimentées par la ou les cuve(s) 4 et qui peuvent chacune être commandées sélectivement pour projeter ou ne pas projeter de liant. La largeur maximum de travail de chaque partie mobile 81, 82, définie entre les extrémités droite 812, 822 et gauche 811, 821, est celle définie par leur rangée de buses 800.

Bien entendu, l'unité 1 de réparation peut faire partie d'une machine automotrice 100 n'étant pas du type bi-répandeur, ni du type répandeur gravillonneur synchrone. L'unité 1 de réparation peut également être prévue sur une remorque devant être tractée par un véhicule automoteur sur la chaussée.

Ainsi que représenté à titre d'exemple non limitatif aux figures 4 à 9, suivant l'invention, l'ensemble 7 de distribution de granulats comporte une lame 9 régulatrice de débit de granulats. La lame 9 s'étend suivant la direction Y de la largeur en commun de la pluralité des plages prescrites P de largeur en aval de la pluralité des trappes 700 dans le sens d'écoulement des granulats 7 de haut en bas, représenté par les flèches F aux figures 4 et 5. La lame 9 permet de doser le débit de granulats envoyé par chaque trappe 700 dans la position ouverte de cette trappe 700. La lame 9 est par exemple métallique.

Un cylindre 10 rotatif de déversement des granulats vers le sol s'étend suivant la direction Y de la largeur en commun de la pluralité des plages prescrites P de largeur sous la lame 9 régulatrice de débit de granulats et sous les trappes 700. Le cylindre 10 de déversement des granulats vers le sol est monté rotatif autour d'un quatrième axe 101 de rotation de l'ensemble 7 de distribution de granulats, dans un sens 103 de rotation. Le cylindre 10 de déversement des granulats vers le sol peut être formé d'un rouleau 10 ayant une surface extérieure périphérique 102 circulaire (par exemple métallique) autour du quatrième axe 101 de rotation. La surface extérieure périphérique 102 circulaire du cylindre 10 peut être lisse (ou pleine). Le conduit 702 de passage des granulats est délimité vers le bas par une paroi inférieure 703 (par exemple une tôle métallique 703) descendant vers le cylindre 10 de déversement des granulats et est délimité vers le haut par une paroi supérieure 704. Le cylindre 10 de déversement est mis en rotation autour du quatrième axe 101 de rotation de l'ensemble 7 de distribution de granulats dans le sens 103 de rotation uniquement pendant les phases d'épandage des granulats. Cela permet des arrêts et des démarrages nets, sans après coulant des granulats.

Un mécanisme 11 est prévu pour faire monter et descendre la lame 9 régulatrice de débit de granulats par rapport au cylindre 10 rotatif de déversement des granulats vers le sol.

Dans ce mécanisme 11 d'actionnement, la lame 9 régulatrice de débit de granulats est fixée à un (ou plusieurs) levier mené 12 (représenté par les hachures sur la figure 5), qui est monté rotatif autour d'un premier axe 120 de rotation s'étendant suivant la direction Y de largeur. La lame 9 régulatrice de débit de granulats est située à une première distance non nulle D1 du premier axe 120 de rotation. Il peut être prévu plusieurs leviers menés 12d, 12g, qui sont éloignés les uns des autres le long de la direction Y de largeur et entre lesquels se trouvent une trappe 700, plusieurs trappes 700 (à la figure 6) ou toutes les trappes 700, ce qui permet de renforcer la structure et de garantir le parallélisme de la lame 9 régulatrice de débit de granulats par rapport au cylindre 10 de déversement de granulats.

Le mécanisme 11 d'actionnement de la lame 9 régulatrice de débit de granulats comprend un mécanisme 16 réducteur agencé pour réduire le déplacement du levier mené 12 et de la lame 9 régulatrice de débit de granulats autour du premier axe 120 de rotation à partir du déplacement d'un dispositif 15 d'entraînement d'un deuxième axe 140 de rotation (ou arbre 140 ou barre 140 de torsion). Le deuxième axe 140 de rotation est distinct du premier axe 120 de rotation. Le deuxième axe 140 de rotation est relié au premier axe 120 de rotation par le mécanisme 16 réducteur de déplacement du levier mené 12, de telle sorte que la rotation du deuxième axe 140 de rotation provoque la rotation du levier mené 12 et de la lame 9 régulatrice de débit de granulats par rapport au premier axe 120 de rotation pour faire varier un écartement D de passage de granulats entre la lame 9 régulatrice de débit de granulats et le cylindre rotatif 10 de déversement des granulats.

Le premier axe 120 de rotation est parallèle au quatrième axe 101 de rotation et à distance non nulle du quatrième axe 101 de rotation. Le deuxième axe 140 de rotation est parallèle au quatrième axe 101 de rotation et à distance non nulle du quatrième axe 101 de rotation. Suivant un mode de réalisation de l'invention, le deuxième axe 140 de rotation est parallèle au premier axe 120 de rotation et à distance non nulle du premier axe 120 de rotation transversalement au premier axe 120 de rotation.

Le déplacement du dispositif 15 d'entraînement du deuxième axe 140 de rotation permet ainsi de doser finement le débit de granulats par variation de l'écartement D de passage de granulats entre la lame 9 régulatrice de débit de granulats et le cylindre rotatif 10 de déversement des granulats. L'ensemble 7 de distribution de granulats comporte une commande 20, comportant une interface actionnable par l'utilisateur, pour commander le déplacement du dispositif 15 d'entraînement et ainsi contrôler le dosage du débit des granulats par le déplacement de la lame 9.

Les granulats peuvent avoir une granulométrie générale, supérieure ou égale à 1 mm et inférieure ou égale à 3 mm. Pour cette granulométrie générale, supérieure ou égale à 1 mm et inférieure ou égale à 3 mm, l'écartement D de passage de granulats entre la lame 9 régulatrice de débit de granulats et le cylindre rotatif 10 de déversement des granulats peut être supérieur ou égal à 1 mm et inférieur ou égal à 3 mm. L'invention permet donc dans ce cas de faire varier d'une manière fine l'écartement D de passage de granulats entre la lame 9 régulatrice de débit de granulats et le cylindre rotatif 10 de déversement des granulats dans cette plage écartement supérieure ou égale à 1 mm et inférieure ou égale à 3 mm. La surface périphérique extérieure 102 du cylindre 10 rotatif peut avoir un rayon par rapport à son axe 101 de rotation, qui est supérieur ou égal à 50 mm et qui est inférieur ou égale à 500 mm.

Le mécanisme 16 réducteur de déplacement du levier mené 12 est configuré pour entraîner en rotation le deuxième axe 140 de rotation, de telle sorte qu'une première longueur L1 de déplacement du dispositif 15 d'entraînement provoque une deuxième longueur L2 de déplacement de la lame 9 régulatrice de débit de granulats, plus petite que la première longueur L1 de déplacement du dispositif 15 d'entraînement, ainsi que représenté à titre d'exemple aux figures 5 et 6. Le déplacement du dispositif 15 d'entraînement du deuxième axe 140 de rotation permet ainsi de doser finement le débit de granulats, par le fait que le déplacement L2 du levier mené 12 et de la lame 9 régulatrice de débit de granulats autour du premier axe 120 de rotation est provoqué par le déplacement L1 du dispositif 15 d'entraînement du deuxième axe 140 de rotation et est plus petit que le déplacement L1 du dispositif 15 d'entraînement du deuxième axe 140 de rotation.

Le déplacement L1 du dispositif 15 d'entraînement du deuxième axe 140 de rotation peut être le déplacement L1 d'un (ou plusieurs) vérin 152. Suivant un mode de réalisation de l'invention, représentée à titre d'exemple à la figure 6, le dispositif 15 d'entraînement en rotation du deuxième axe 140 de rotation comporte un bras 151 solidaire en rotation du deuxième axe (ou arbre) 140 de rotation. Le vérin 152 comporte une tige 1521 montée coulissante d'une manière commandable par rapport à un fût 1522 du vérin 152. La tige 1521 a son extrémité 1523 située hors du fût 1522, qui est reliée par une articulation 1524 (boulonnage ou autre) à une partie 1510 d'extrémité du bras 151, laquelle est située à une quatrième distance D4 non nulle par rapport au deuxième axe 140 de rotation. Le fût 1522 du vérin 152 (par exemple l'extrémité 1526 fût 1522 du vérin 152, qui est la plus éloignée de l'extrémité 1523 de la tige 1521) est relié par une autre articulation 1525 (boulonnage ou autre) à un troisième axe 1527 de rotation prévu dans l'ensemble 7 de distribution de granulats. Dans ce cas, le déplacement L1 du dispositif 15 d'entraînement est le déplacement de la tige 1521 du vérin 152. Le vérin 152 peut comporter une vis à billes pour garantir l'absence de dérive du déplacement L1 du vérin 152. Le vérin 152 (et donc le dispositif 15 d'entraînement) peut être par exemple électrique. Le vérin 152 (et donc le dispositif 15 d'entraînement) pourrait également, dans d'autres modes de réalisation, être hydraulique ou pneumatique, ou autre. Le vérin 152 est distinct des vérins 709.

Suivant un mode de réalisation de l'invention, représenté à titre d'exemple à la figure 5, le deuxième axe 140 de rotation est relié au premier axe 120 de rotation par le mécanisme 16 réducteur de déplacement, qui est agencé de telle sorte que la rotation du deuxième axe 140 de rotation d'un deuxième angle ANG2 de rotation provoque la rotation du levier mené 12 et de la lame 9 régulatrice de débit de granulats par rapport au premier axe 120 de rotation d'un premier angle ANG1 de rotation plus petit que le deuxième angle ANG2 de rotation. Cela provoque également un effet réducteur de rotation du levier mené 12 et de la lame 9 régulatrice de débit de granulats autour du premier axe 120 de rotation à partir de la rotation du deuxième axe 140 de rotation et donc un effet réducteur du déplacement du levier mené 12 autour du premier axe 120 de rotation à partir du déplacement du dispositif 15 d'entraînement du deuxième axe (ou arbre) 140 de rotation.

Cet effet réducteur de rotation du levier mené 12 et de la lame 9 régulatrice de débit de granulats autour du premier axe 120 de rotation à partir de la rotation du deuxième axe 140 de rotation peut être provoqué par l'exemple de structure décrit ci-dessous du mécanisme 16 réducteur de déplacement du levier mené 12.

Suivant un exemple de structure du mécanisme 16 réducteur de déplacement du levier mené 12 et de la lame 9 régulatrice de débit de granulats, représenté à titre d'exemple à la figure 5, celui-ci comporte une bielle 13 ou tirant 13 (ou plusieurs bielles 13d, 13g, ou tirants 13d, 13g, qui sont éloignées les uns des autres le long de la direction Y de largeur et entre lesquelles se trouvent une trappe 700, plusieurs trappes 700 à la figure 6 ou toutes les trappes 700), dont une première partie 131 d'extrémité est articulée par une articulation 133 sur le levier mené 12. La première partie 131 d'extrémité de la bielle 13 est située à une deuxième distance D2 non nulle par rapport au premier axe 120 de rotation. La bielle 13 comporte une deuxième partie 132 d'extrémité située à distance de sa première partie d'extrémité 131 d'extrémité. Le mécanisme 16 réducteur de déplacement du levier mené 12 et de la lame 9 régulatrice de débit de granulats comporte un levier menant 14 (ou plusieurs leviers menants 14d, 14g, qui sont éloignés les uns des autres le long de la direction Y de largeur et entre lesquels se trouvent une trappe 700, plusieurs trappes 700 à la figure 6 ou toutes les trappes 700), qui est solidaire en rotation du deuxième axe 140 de rotation. La bielle 13 est reliée d'une manière excentrique au deuxième axe 140 de rotation. La deuxième partie 132 d'extrémité de la bielle 13 est articulée par une autre articulation 134 au levier menant 14 et est située par rapport au deuxième axe 140 de rotation à une troisième distance D3 non nulle, plus petite que la deuxième distance D2 et plus petite que la première distance D1. Par exemple, la deuxième distance D2 est supérieure ou égale à deux fois la troisième distance D3 ou à cinq fois la troisième distance D3. Par exemple, la première distance D1 est supérieure ou égale à deux fois la troisième distance D3 ou à cinq fois la troisième distance D3. Le bras 151 est distinct du levier menant 14. Le levier menant 14 est distinct du levier mené 12. Le bras 151 est distinct du levier mené 12. Cela permet en outre de réduire la transmission de l'imprécision relative de déplacement du dispositif 15 de déplacement (à savoir du vérin 152 dans les modes de réalisation décrits ci-dessus) au déplacement de la lame 9 régulatrice de débit de granulats. Suivant un mode de réalisation de l'invention, la quatrième distance D4 est plus grande que la troisième distance D3. Par exemple, la quatrième distance D4 est supérieure ou égale à deux fois la troisième distance D3 ou à cinq fois la troisième distance D3. Par exemple, la quatrième distance D4 est supérieure à la deuxième distance D2 ou à la première distance D1.

Suivant un mode de réalisation de l'invention, la bielle 13 a une longueur B réglable entre la première partie 131 d'extrémité et la deuxième partie 132 d'extrémité, pouvant être par exemple par le fait que la première partie 131 d'extrémité peut être vissée (par une liaison vis/écrou 135 ainsi que représenté à la figure 5) et dévissée par rapport à la deuxième partie 132 d'extrémité).

Dans d'autres modes de réalisation de l'invention, comme par exemple pour le jeu de bielles 13a, 13b, 13c décrit ci-dessous, la bielle 13 a une longueur B fixe entre la première partie 131 d'extrémité et la deuxième partie 132 d'extrémité 7.

Suivant un mode de réalisation de l'invention, représenté à la figure 6, les trappes 700 occupent en tout une largeur totale déterminée Lmax sur la totalité des plages prescrites P de largeur suivant la direction Y. Le premier axe 120 de rotation et le deuxième axe 140 de rotation s'étendent sur la largeur totale déterminée Lmax des trappes 700 ou sur plus de la largeur totale déterminée Lmax des trappes 700. A la figure 6, les deux trappes 100 situées à proximité des premiers leviers menants 14d et 14g et des premières bielles 13d et 13g et des premier leviers menés 12d et 12g ne sont pas représentées laisser voir ces éléments 14d, 14g, 13d, 13g, 12d, 12g.

Suivant un mode de réalisation de l'invention, l'ensemble 7 de distribution de granulats comporte un dispositif 110 d'entraînement en rotation à vitesse de rotation constante du cylindre 10 rotatif de déversement des granulats vers le sol autour du quatrième axe 101 de rotation. Ce dispositif 110 d'entraînement en rotation peut comporter, ainsi que représenté à titre d'exemple à la figure 6, un moteur rotatif 111 entraînant en rotation par une chaîne 112 ou une courroie 112 un pignon 113 solidaire en rotation du cylindre 10 autour du quatrième axe 101 de rotation. La vitesse de rotation du cylindre 10 rotatif de déversement des granulats vers le sol autour du quatrième axe 101 de rotation est constante pendant le fonctionnement de l'ensemble 7 de distribution de granulats et peut avoir été fixée au préalable à une valeur supérieure ou égale à 50 tours par minutes et inférieure ou égale à 150 tours par minutes.

Suivant un mode de réalisation de l'invention, le dosage des granulats vers le sol peut varier de 170 à 1000 grammes de granulats par m² de sol pour la granulométrie générale des granulats, supérieure ou égale à 1 mm et inférieure ou égale à 3 mm. Par exemple, le dosage des granulats vers le sol peut varier de 170 à 340 grammes de granulats par m² de sol pour la granulométrie générale des granulats, supérieure ou égale à 1 mm et inférieure ou égale à 3 mm, pour une vitesse d'avancée de l'unité mobile, égale à 7 km/h, une vitesse de rotation du cylindre 10 autour de son axe 101 de rotation, égale à 110 tours par minute et un rayon de la surface extérieure 102 du cylindre 10 par rapport à l'axe 101 de rotation, égal à 160 mm.

Suivant un mode de réalisation de l'invention, représenté à titre d'exemple aux figures 4, 5, 7 et 8, l'ensemble 7 de distribution de granulats comporte une traverse 17 de butée pour la butée haute des trappes 700 dans leur position ouverte, représenté à titre d'exemple aux figures 4, 5, 7 et 8. La traverse 17 de butée s'étend sur la largeur totale déterminée Lmax des trappes 700 ou sur plus de la largeur totale déterminée Lmax des trappes 700. Dans leur position fermée, les trappes 700 sont éloignées de la traverse 17 de butée. Dans sa position ouverte, le bras 714 de la trappe 700 bute contre la traverse 17 de butée. Le bras 714 peut comporter dans sa partie supérieure, tournée vers la traverse 17 de butée, une encoche 713 ayant une forme complémentaire (par exemple ayant deux bords rectilignes à angle droit) par rapport à celle de la traverse 17 de butée (pouvant être par exemple de section rectangulaire ou carrée).

Suivant un mode de réalisation de l'invention, représenté à titre d'exemple aux figures 4, 5, 7 et 8, la traverse 17 de butée est indépendante de la lame 9 régulatrice de débit de granulats. Cela permet de ne pas avoir de perturbations, telles que des déformations mécaniques, lors de l'ouverture et de la fermeture des trappes 700.

Suivant un mode de réalisation de l'invention, la traverse 17 de butée peut être montée d'une manière réglable sur des supports 180 de l'ensemble 7 de distribution de granulats. Suivant un mode de réalisation de l'invention, représenté à titre d'exemple à la figure 5, la traverse 17 de butée comporte plusieurs positions de réglage sur les supports 180. Ces différentes positions de réglage de la traverse 17 de butée correspondent à plusieurs distances différentes d'ouverture des trappes 700 par rapport au cylindre 10 dans leur position ouverte.

Suivant un premier mode de réalisation, la traverse 17 de butée possède une première position Pₐ de réglage d'une première distance, dite courte, d'ouverture des trappes 700 par rapport au cylindre 10 dans leur position ouverte, qui peut être adoptée lorsque les granulats sont dans un premier domaine Gₐ de granulométrie de granulats et qui est celle représentée pour la traverse 17 de butée à titre d'exemple à la figure 5. La traverse 17 de butée possède une deuxième position P_{b} de réglage d'une deuxième distance, dite longue, d'ouverture des trappes 700 par rapport au cylindre 10 dans leur position ouverte, qui peut être adoptée lorsque les granulats sont dans un deuxième domaine G_{b} de granulométrie de granulats. La deuxième distance, dite longue, d'ouverture des trappes 700 est plus grande que la première distance, dite courte, d'ouverture des trappes 700. Le premier domaine Gₐ de granulométrie de granulats est plus bas que le deuxième domaine G_{b} de granulométrie de granulats. Le premier domaine Gₐ de granulométrie de granulats peut être supérieur ou égal à 1 mm et inférieur ou égal à 3 mm, le deuxième domaine G_{b} de granulométrie de granulats peut être typiquement supérieur ou égal à 3 mm ou 4 mm et inférieur ou égal à 14 mm.

Suivant un deuxième mode de réalisation, qui est un perfectionnement du premier mode de réalisation, la traverse 17 de butée possède une troisième position P_{c} de réglage d'une troisième distance, dite intermédiaire, d'ouverture des trappes 700 par rapport au cylindre 10 dans leur position ouverte, qui peut être adoptée lorsque les granulats sont dans un troisième domaine G_{c} de granulométrie de granulats. La troisième distance, dite intermédiaire, d'ouverture des trappes 700 est plus grande que la première distance, dite courte, d'ouverture des trappes 700 est plus petite que la deuxième distance, dite longue, d'ouverture des trappes 700. Le troisième domaine G_{c} de granulométrie de granulats est plus bas que le deuxième domaine G_{b} de granulométrie de granulats et est plus haut que le premier domaine Gₐ de granulométrie de granulats. Le premier domaine Gₐ de granulométrie de granulats peut être supérieur ou égal à 1 mm et inférieur ou égal à 3 mm, le deuxième domaine G_{b} de granulométrie de granulats peut être typiquement supérieur ou égal à 10 mm et inférieur ou égal à 14 mm, le troisième domaine G_{c} de granulométrie de granulats peut être typiquement supérieur ou égal à 3 mm ou 4 mm et inférieur ou égal à 10 mm.

Cela permet d'avoir un ensemble 7 de distribution de granulats polyvalent pour plusieurs granulométries de granulats.

En outre, il peut être prévu avec l'unité mobile 1 de confection et/ou réparation avec l'ensemble 7 de distribution de granulats un kit comportant pour chaque bielle 13 devant être montée entre le levier mené 12 et le levier menant 14 un jeu de plusieurs bielles 13, qui sont de longueur B différentes entre la première partie 131 d'extrémité et la deuxième partie 132 d'extrémité.

Par exemple, une (ou plusieurs) bielle 13a du jeu, dite longue, ayant une première longueur Bₐ entre sa première partie 131 d'extrémité et sa deuxième partie 132 d'extrémité est montée comme bielle 13 pour des granulats situés dans le premier domaine Gₐ de granulométrie mentionné ci-dessus. Une (ou plusieurs) bielle 13b, dite courte, ayant une deuxième longueur B_{b} entre sa première partie 131 d'extrémité et sa deuxième partie 132 d'extrémité est montée comme bielle 13 pour des granulats situés dans le deuxième domaine G_{b} de granulométrie mentionné ci-dessus. La première longueur Bₐ de chaque première bielle 13a est plus grande que la deuxième longueur B_{b} de chaque deuxième bielle13b.

La (ou les) bielle longue 13a du jeu peut être par exemple montée comme bielle 13 pour des granulats situés dans le premier domaine Gₐ de granulométrie mentionné ci-dessus avec la traverse 17 de butée montée dans la première position Pₐ de réglage de la première distance, dite courte, d'ouverture des trappes 700 par rapport au cylindre 10 dans leur position ouverte.

La (ou les) bielle 13b courte du jeu peut être par exemple montée comme bielle 13 pour des granulats situés dans le deuxième domaine G_{b} de granulométrie mentionné ci-dessus avec la traverse 17 de butée montée dans la deuxième position P_{b} de réglage d'une deuxième distance, dite longue, d'ouverture des trappes 700 par rapport au cylindre 10 dans leur position ouverte.

Par exemple, une (ou plusieurs) bielle 13c du jeu, dite intermédiaire, ayant une troisième longueur B_{c} entre sa première partie 131 d'extrémité et sa deuxième partie 132 d'extrémité est montée comme bielle 13 pour des granulats situés dans le troisième domaine G_{c} de granulométrie mentionné ci-dessus.

La troisième longueur B_{c} est plus grande que la deuxième longueur B_{b} et est plus petite que la première longueur Bₐ. La (ou les) bielle 13c intermédiaire du jeu peut être par exemple montée comme bielle 13 pour des granulats situés dans le troisième domaine G_{c} de granulométrie mentionné ci-dessus avec la traverse 17 de butée montée dans la troisième position P_{c} de réglage de la troisième distance, dite intermédiaire, d'ouverture des trappes 700 par rapport au cylindre 10 dans leur position ouverte.

Le jeu de bielles 13a, 13b, 13c permet d'augmenter la précision du dosage des granulats et d'améliorer le parallélisme entre la lame 9 régulatrice de débit des granulats et le cylindre 10 de déversement des granulats.

L'association de la position de réglage de la traverse 17 de butée parmi les différentes positions de réglage et le montage de la bielle 16 parmi les bielles de différentes longueurs du jeu permet de définir le type de granulats (plage de granulométrie) utilisable, avec un réglage fin possible autour de la valeur moyenne.

Cela permet d'avoir un ensemble 7 de distribution de granulats polyvalent pour plusieurs granulométries de granulats.

Suivant un mode de réalisation de l'invention, représenté à titre d'exemple à la figure 9, l'ensemble 7 de distribution de granulats comporte une barre arrière 18 s'étendant suivant la direction Y de la largeur. Le châssis 2 comporte une (ou plusieurs) roulette 19 (ou dispositif de roulement 19), qui est en appui contre et derrière la barre arrière 18. La barre arrière 18 définit un plan d'appui pour la roulette 19 ou le dispositif de roulement 19. Cela permet d'amortir ou de supprimer les vibrations de l'ensemble 7 de distribution de granulats pour permettre un épandage régulier (sans vague) des granulats. La roulette 19 (ou dispositif de roulement 19) reste en appui contre la barre arrière 18 quelle que soit la position de l'ensemble 7 de distribution de granulats suivant la direction Y de la largeur. La roulette 19 (ou dispositif de roulement 19) peut avoir un ancrage ajustable 190 par rapport au châssis 2 pour permettre la reprise d'efforts.

Suivant un mode de réalisation de l'invention, les trappes 700 sont aptes à être déplacées entre l'une et l'autre de la position ouverte de la position fermée par rotation autour du premier axe 120 de rotation, qui est donc commun à la pluralité des trappes 700 et à la pluralité des plages prescrites P.

Suivant un mode de réalisation de l'invention, représenté à titre d'exemple à la figure 5, les trappes 700 sont côte à côte le long de la direction Y de la largeur et ont sur les flancs 705 de leur volet 701, transversaux à la direction Y de la largeur, une (ou plusieurs) brosse 706 (ou balai 706 ou racloir 706 ou bavette 706) de retenue des granulats. Cela permet d'empêcher les granulats de passer entre les trappes 700.

Suivant un mode de réalisation de l'invention, représenté à titre d'exemple à la figure 5, une (ou plusieurs) brosse 707 (ou balai 707 ou racloir 707 ou bavette 707) de retenue des granulats est montée en appui contre le cylindre 10 de déversement des granulats en amont de la lame 9 régulatrice de débit de granulats et en amont des trappes 700 dans le sens F d'écoulement des granulats, sur la largeur totale déterminée Lmax. La (ou les) brosse 707 de retenue des granulats peut être montée par exemple au bord d'une paroi 708 de support fixée sous la paroi inférieure 703, la paroi inférieure 703 étend à distance non nulle du cylindre 10 de déversement des granulats. Cela permet d'empêcher les granulats de passer derrière le cylindre 10, c'est-à-dire dans le sens inverse de son sens 103 de rotation.

## Revendications

1. Unité mobile (1) de confection et/ou réparation d'un revêtement routier composé d'une couche de liant et d'une couche de granulats, l'unité (1) comprenant :
un châssis (2), sur lequel sont montés un récipient (3) de stockage de granulats, une cuve (4) de stockage de liant, un ensemble (8) de distribution de liant et un ensemble (7) de distribution de granulats,
l'ensemble (7) de distribution de granulats comportant une pluralité de trappes (700), qui sont réparties dans la direction (Y) de la largeur du châssis (2) sur respectivement une pluralité de plages prescrites (P) de largeur et qui sont chacune aptes à être sélectivement déplacées soit dans une position ouverte selon une commande d'épandage pour épandre des granulats vers le bas dans la plage prescrite (P) de largeur associée à la trappe (700), soit dans une position fermée selon une commande d'absence d'épandage pour ne pas épandre de granulats dans la plage prescrite (P) de largeur associée à la trappe (700),
l'ensemble (8) de distribution de liant étant apte à épandre du liant sélectivement dans chaque plage prescrite (P) de largeur de la pluralité de plages prescrites (P) de largeur selon la commande d'épandage et à ne pas épandre de liant sélectivement dans chaque plage prescrite (P) de largeur selon la commande d'absence d'épandage,
l'ensemble (7) de distribution de granulats comportant en outre :
- une lame (9) régulatrice de débit de granulats s'étendant en commun de la pluralité des plages prescrites (P) de largeur en aval de la pluralité des trappes (700),
- un cylindre (10) rotatif de déversement des granulats vers le sol, le cylindre (10) rotatif de déversement s'étendant en commun de la pluralité des plages prescrites (P) de largeur sous la lame (9) régulatrice de débit de granulats,
- un mécanisme (11) d'actionnement de la lame (9) régulatrice de débit de granulats,
**caractérisée en ce que** le mécanisme (11) d'actionnement de la lame (9) régulatrice de débit de granulats comporte :
- au moins un levier mené (12), qui est monté rotatif autour d'un premier axe (120) de rotation et sur lequel est fixée la lame (9) régulatrice de débit de granulats située à une première distance non nulle (D1) du premier axe (120) de rotation,
un mécanisme (16) réducteur de déplacement du levier mené (12) à partir du déplacement d'un dispositif (15) d'entraînement d'un deuxième axe (140) de rotation, qui est distinct du premier axe (120) de rotation et qui est relié au premier axe (120) de rotation, de telle sorte que la rotation du deuxième axe (140) de rotation provoque la rotation du levier mené (12) par rapport au premier axe (120) de rotation pour faire varier un écartement (D) de passage de granulats entre la lame (9) régulatrice de débit de granulats et le cylindre rotatif (10) de déversement des granulats,
le mécanisme (16) réducteur de déplacement du levier mené (12) étant configuré pour entraîner en rotation le deuxième axe (140) de rotation, de telle sorte qu'une première longueur (L1) de déplacement du dispositif (15) d'entraînement provoque une deuxième longueur (L2) de déplacement de la lame (9) régulatrice de débit de granulats, plus petite que la première longueur de déplacement du dispositif (15) d'entraînement.

2. Unité suivant la revendication 1, **caractérisée en ce que** le deuxième axe (140) de rotation est relié au premier axe (120) de rotation, de telle sorte que la rotation du deuxième axe (140) de rotation d'un deuxième angle (ANG2) de rotation provoque la rotation du levier mené (12) par rapport au premier axe (120) de rotation d'un premier angle (ANG1) de rotation plus petit que le deuxième angle (ANG2) de rotation.

3. Unité suivant l'une quelconque des revendications précédentes, **caractérisée en ce que** le dispositif (15) d'entraînement en rotation du deuxième axe (140) de rotation comporte :
un bras (151), qui est solidaire en rotation du deuxième axe (140) de rotation,
un vérin (152), qui est relié à une partie (1510) d'extrémité du bras (151), située à une quatrième distance (D4) non nulle par rapport au deuxième axe (140) de rotation.

4. Unité suivant l'une quelconque des revendications précédentes, **caractérisée en ce que** le mécanisme (16) réducteur de déplacement du levier mené (12) comporte :
- au moins une bielle (13), ayant une première partie (131) d'extrémité, qui est articulée sur le levier mené (12) et qui est située à une deuxième distance (D2) non nulle par rapport au premier axe (120) de rotation, et une deuxième partie (132) d'extrémité,
- au moins un levier menant (14), qui est solidaire en rotation du deuxième axe (140) de rotation et sur lequel est articulée la deuxième partie (132) d'extrémité de la bielle (13),
la deuxième partie (132) d'extrémité de la bielle (13) étant située par rapport au deuxième axe (140) de rotation à une troisième distance (D3) non nulle, plus petite que la deuxième distance (D2).

5. Unité suivant la revendication 4, **caractérisée en ce que** la bielle (13) a une longueur (B) réglable entre la première partie (131) d'extrémité et la deuxième partie (132) d'extrémité.

6. Unité suivant la revendication 4 ou 5, **caractérisée en ce que**
il est prévu comme bielle (13) plusieurs bielles (13d, 13g), entre lesquelles se trouvent un groupe d'une, de plusieurs ou de toutes les trappes (700) le long de la direction (Y) de largeur,
il est prévu comme levier menant (14) plusieurs leviers menants (14d, 14g) entre lesquels se trouve le groupe d'une, de plusieurs ou de toutes les trappes (700) le long de la direction (Y) de largeur,
il est prévu comme levier mené (12) plusieurs leviers menés (12d, 12g) entre lesquels se trouvent le groupe d'une, de plusieurs ou de toutes les trappes (700) le long de la direction (Y) de largeur,
la lame (9) régulatrice de débit de granulats étant fixée aux leviers menés (12d, 12g).

7. Unité suivant la revendication 3 prise en combinaison avec l'une quelconque des revendications 4 à 6, **caractérisée en ce que** la quatrième distance (D4) est plus grande que la troisième distance (D3).

8. Unité suivant l'une quelconque des revendications précédentes, **caractérisée en ce que** le deuxième axe (140) de rotation est parallèle au premier axe (120) de rotation et à distance du premier axe (120) de rotation transversalement au premier axe (120) de rotation.

9. Unité suivant l'une quelconque des revendications précédentes, **caractérisée en ce que** l'ensemble (7) de distribution de granulats comporte un dispositif (110) d'entraînement en rotation à vitesse de rotation constante du cylindre (10) rotatif de déversement des granulats vers le sol.

10. Unité suivant l'une quelconque des revendications précédentes, **caractérisée en ce que** l'ensemble (7) de distribution de granulats comporte une traverse (17) de butée pour la butée haute de la pluralité des trappes (700) dans leur position ouverte,
la pluralité des trappes (700) occupant une largeur totale déterminée (Lmax),
la traverse (17) de butée s'étendant au moins sur la largeur totale déterminée (Lmax) de la pluralité des trappes (700).

11. Unité suivant la revendication 9 ou 10, **caractérisée en ce que** la traverse (17) de butée comporte plusieurs positions de réglage correspondant à plusieurs distances différentes d'ouverture des trappes (700) par rapport au cylindre (10) dans leur position ouverte.

12. Unité suivant l'une quelconque des revendications précédentes, **caractérisée en ce que** l'ensemble (7) de distribution de granulats comporte une barre arrière (18) s'étendant suivant la direction (Y) de la largeur, le châssis (2) comporte au moins une roulette (19), qui est en appui contre et derrière la barre arrière (18), un ancrage ajustable (190) de la roulette (19) par rapport au châssis (2) étant prévu.

13. Kit de confection et/ou réparation de revêtement routier, comportant une unité mobile (1) de confection et/ou réparation suivant l'une quelconque des revendications précédentes, lorsqu'elles dépendent au moins de l'une quelconque des revendications 4 à 7, **caractérisé en ce que** le kit comporte en outre pour chaque bielle (13) devant être montée entre le levier mené (12) et le levier menant (14) un jeu de plusieurs bielles (13), qui sont de longueur (B) de bielle différentes entre la première partie (131) d'extrémité et la deuxième partie (132) d'extrémité:
lesdites bielles (13) du jeu comportant au moins une bielle (13a), dite longue, ayant une première longueur (Bₐ) de bielle pour des granulats situés dans un premier domaine (Gₐ) de granulométrie, et au moins une bielle (13b), dite courte, ayant une deuxième longueur (B_{b}) de bielle pour des granulats situés dans un deuxième domaine (G_{b}) de granulométrie,
la première longueur (Bₐ) de bielle étant plus grande que la deuxième longueur (B_{b}) de bielle,
le premier domaine (Gₐ) de granulométrie de granulats étant plus bas que le deuxième domaine (G_{b}) de granulométrie de granulats.

14. Kit suivant la revendication 13, **caractérisé en ce que** lesdites bielles (13) du jeu comportent au moins une bielle (13c), dite intermédiaire, ayant une troisième longueur (B_{c}) de bielle pour des granulats situés dans un troisième domaine (G_{c}) de granulométrie,
la troisième longueur (B_{c}) de bielle étant plus grande que la deuxième longueur (B_{b}) de bielle et étant plus petite que la première longueur (Bₐ) de bielle,
le troisième domaine (G_{c}) de granulométrie de granulats étant plus bas que le deuxième domaine (G_{b}) de granulométrie de granulats et étant plus haut que le premier domaine (Gₐ) de granulométrie de granulats.

## Patentansprüche

1. Mobile Einheit (1) zur Herstellung und/oder Reparatur eines Straßenbelags aus einer Bindemittelschicht und einer Granulatschicht, wobei die Einheit (1) umfasst:
ein Fahrgestell (2), auf dem ein Behälter (3) zur Lagerung von Granulat, ein Gefäß (4) zur Lagerung von Bindemittel, eine Anordnung (8) zur Verteilung von Bindemittel und eine Anordnung (7) zur Verteilung von Granulat angebracht sind,
wobei die Anordnung (7) zur Verteilung von Granulat eine Vielzahl von Klappen (700) aufweist, die in Richtung (Y) der Breite des Fahrgestells (2) auf jeweils einer Vielzahl vorgegebener Breitenbereiche (P) verteilt sind und die jeweils imstande sind, selektiv entweder in eine geöffnete Position gemäß einem Streubefehl, um Granulat nach unten in den der Klappe (700) zugeordneten vorgeschriebenen Breitenbereich (P) zu streuen, oder in eine geschlossene Position gemäß einem Befehl zur Nichtstreuung, um kein Granulat in den der Klappe (700) zugeordneten vorgeschriebenen Breitenbereich (P) zu streuen, verlagert zu werden,
wobei die Anordnung (8) zur Verteilung von Bindemittel imstande ist, Bindemittel selektiv in jeden vorgeschriebenen Breitenbereich (P) der Vielzahl vorgeschriebener Breitenbereiche (P) gemäß dem Streubefehl zu streuen und Bindemittel selektiv in jeden vorgeschriebenen Breitenbereich (P) gemäß dem Befehl zur Nichtstreuung nicht zu streuen,
wobei die Anordnung (7) zur Verteilung von Granulat ferner aufweist:
- ein Blatt (9) zur Regulierung des Granulatdurchsatzes, das sich gemeinsam mit der Vielzahl der vorgegebenen Breitenbereiche (P) der Vielzahl der Klappen (700) nachgelagert erstreckt,
- einen rotierenden Abwurfzylinder (10) der Granulate auf den Boden, wobei sich der rotierende Abwurfzylinder (10) gemeinsam mit der Vielzahl der vorgegebenen Breitenbereiche (P) unter dem Blatt (9) zur Regulierung des Granulatdurchsatzes erstreckt,
- einen Betätigungsmechanismus (11) des Blatts (9) zur Regulierung des Granulatdurchsatzes,
**dadurch gekennzeichnet, dass** der Betätigungsmechanismus (11) des Blatts (9) zur Regulierung des Granulatdurchsatzes aufweist:
- mindestens einen geführten Hebel (12), der um eine erste Drehachse (120) drehbar gelagert ist und an dem das Blatt (9) zur Regulierung des Granulatdurchsatzes befestigt ist, das sich in einem ersten Abstand (D1) ungleich Null von der ersten Drehachse (120) befindet,
einen Mechanismus (16) zur Verringerung der Bewegung des geführten Hebels (12) ausgehend von der Bewegung einer Antriebsvorrichtung (15) einer zweiten Drehachse (140), die von der ersten Drehachse (120) verschieden ist und mit der ersten Drehachse (120) verbunden ist, so dass die Drehung der zweiten Drehachse (140) die Drehung des geführten Hebels (12) relativ zur ersten Drehachse (120) bewirkt, um einen Abstand (D) des Granulatdurchgangs zwischen dem Blatt (9) zur Regulierung des Granulatdurchsatzes und dem rotierenden Abwurfzylinder (10) der Granulate zu verändern,
wobei der Mechanismus (16) zur Verringerung der Bewegung des geführten Hebels (12) ausgelegt ist, um die zweite Drehachse (140) derart zu drehen, dass eine erste Länge (L1) der Bewegung der Antriebsvorrichtung (15) eine zweite Länge (L2) der Bewegung des Blatts (9) zur Regulierung des Granulatdurchsatzes bewirkt, die kleiner ist als die erste Länge der Bewegung der Antriebsvorrichtung (15).

2. Einheit nach Anspruch 1, **dadurch gekennzeichnet, dass** die zweite Drehachse (140) mit der ersten Drehachse (120) derart verbunden ist, dass die Drehung der zweiten Drehachse (140) um einen zweiten Drehwinkel (ANG2) die Drehung des geführten Hebels (12) relativ zur ersten Drehachse (120) um einem ersten Drehwinkel (ANG1) bewirkt, der kleiner ist als der zweite Drehwinkel (ANG2).

3. Einheit nach einem beliebigen der vorhergehenden Ansprüche, **dadurch gekennzeichnet, dass** die Drehantriebsvorrichtung (15) der zweiten Drehachse (140) aufweist:
einen Arm (151), der drehfest mit der zweiten Drehachse (140) verbunden ist,
einen Zylinder (152), der mit einem Endteil (1510) des Arms (151) verbunden ist, der sich in einem vierten Abstand (D4) ungleich Null relativ zur zweiten Drehachse (140) befindet.

4. Einheit nach einem beliebigen der vorhergehenden Ansprüche, **dadurch gekennzeichnet, dass** der Mechanismus (16) zur Verringerung der Bewegung des geführten Hebels (12) aufweist:
- mindestens eine Stange (13) mit einem ersten Endabschnitt (131), der an dem geführten Hebel (12) angelenkt ist und der sich in einem zweiten Abstand (D2) ungleich Null relativ zur ersten Drehachse (120) befindet, und einem zweiten Endabschnitt (132),
- mindestens einen führenden Hebel (14), der drehfest mit der zweiten Drehachse (140) verbunden ist und an dem der zweite Endabschnitt (132) der Stange (13) angelenkt ist,
wobei sich der zweite Endabschnitt (132) der Stange (13) relativ zur zweiten Drehachse (140) in einem dritten Abstand (D3) ungleich Null befindet, der kleiner als der zweite Abstand (D2) ist.

5. Einheit nach Anspruch 4, **dadurch gekennzeichnet, dass** die Stange (13) eine zwischen dem ersten Endabschnitt (131) und dem zweiten Endabschnitt (132) einstellbare Länge (B) aufweist.

6. Einheit nach Anspruch 4 oder 5, **dadurch gekennzeichnet, dass**
als Stange (13) mehrere Stangen (13d, 13g) vorgesehen sind, zwischen denen sich eine Gruppe aus einer, mehreren oder allen Klappen (700) entlang der Breitenrichtung (Y) befindet,
als führender Hebel (14) mehrere führende Hebel (14d, 14g) vorgesehen sind, zwischen denen sich die Gruppe aus einer, mehreren oder allen Klappen (700) entlang der Breitenrichtung (Y) befindet,
als geführter Hebel (12) mehrere geführte Hebel (12d, 12g) vorgesehen sind, zwischen denen sich die Gruppe aus einer, mehreren oder allen Klappen (700) entlang der Breitenrichtung (Y) befindet,
wobei das Blatt (9) zur Regulierung des Granulatdurchsatzes an den geführten Hebeln (12d, 12g) befestigt ist.

7. Einheit nach Anspruch 3 in Kombination mit einem der Ansprüche 4 bis **6, dadurch gekennzeichnet, dass** der vierte Abstand (D4) größer als der dritte Abstand (D3) ist.

8. Einheit nach einem beliebigen der vorhergehenden Ansprüche, **dadurch gekennzeichnet, dass** die zweite Drehachse (140) parallel zur ersten Drehachse (120) ist und von der ersten Drehachse (120) quer zur ersten Drehachse (120) beabstandet ist.

9. Einheit nach einem beliebigen der vorhergehenden Ansprüche, **dadurch gekennzeichnet, dass** die Anordnung (7) zur Verteilung von Granulat eine Vorrichtung (110) für den Drehantrieb mit konstanter Drehzahl des rotierenden Abwurfzylinders (10) der Granulate auf den Boden umfasst.

10. Einheit nach einem beliebigen der vorhergehenden Ansprüche, **dadurch gekennzeichnet, dass** die Anordnung (7) zur Verteilung von Granulat eine Anschlagtraverse (17) für den oberen Anschlag der Vielzahl der Klappen (700) in ihrer geöffneten Position aufweist,
wobei die Vielzahl der Klappen (700) eine bestimmte Gesamtbreite (Lmax) einnimmt,
wobei sich die Anschlagtraverse (17) mindestens über die bestimmte Gesamtbreite (Lmax) der Vielzahl der Klappen (700) erstreckt.

11. Einheit nach Anspruch 9 oder 10, **dadurch gekennzeichnet, dass** die Anschlagtraverse (17) mehrere Einstellpositionen aufweist, die mehreren unterschiedlichen Öffnungsabständen der Klappen (700) relativ zum Abwurfzylinder (10) in ihrer geöffneten Position entsprechen.

12. Einheit nach einem beliebigen der vorhergehenden Ansprüche, **dadurch gekennzeichnet, dass** die Anordnung (7) zur Verteilung von Granulat eine sich in Breitenrichtung (Y) erstreckende hintere Stange (18) aufweist, das Fahrgestell (2) mindestens eine Rolle (19) aufweist, die an und hinter der hinteren Stange (18) anliegt, wobei eine einstellbare Verankerung (190) der Rolle (19) relativ zum Fahrgestell (2) vorgesehen ist.

13. Set zur Herstellung und/oder Reparatur eines Straßenbelags mit einer mobilen Herstellungs- und/oder Reparatureinheit (1) nach einem beliebigen der vorstehenden Ansprüche, wenn sie von mindestens einem der Ansprüche 4 bis 7 abhängen, **dadurch gekennzeichnet, dass** das Set ferner für jede zwischen dem geführten Hebel (12) und dem führenden Hebel (14) anzubringende Stange (13) einen Satz aus mehreren Stangen (13) umfasst, die zwischen dem ersten Endteil (131) und dem zweiten Endteil (132) unterschiedliche Stangenlängen (B) aufweisen:
wobei die Stangen (13) des Satzes mindestens eine lange Stange (13a) mit einer ersten Stangenlänge (Bₐ) für Granulate, die in einem ersten Korngrößenbereich (Gₐ) liegen, und mindestens eine kurze Stange (13b) mit einer zweiten Stangenlänge (B_{b}) für Granulate, die in einem zweiten Korngrößenbereich (G_{b}) liegen, aufweisen,
wobei die erste Stangenlänge (Bₐ) größer ist als die zweite Stangenlänge (B_{b}),
wobei der erste Korngrößenbereich (Gₐ) der Granulate kleiner ist als der zweite Korngrößenbereich (G_{b}) der Granulate.

14. Set nach Anspruch 13, **dadurch gekennzeichnet, dass** die Stangen (13) des Satzes mindestens eine Zwischenstange (13c) mit einer dritten Stangenlänge (B_{c}) für Granulate in einem dritten Korngrößenbereich (G_{c}) aufweisen,
wobei die dritte Stangenlänge (B_{c}) größer als die zweite Stangenlänge (B_{b}) und kleiner als die erste Stangenlänge (Bₐ) ist,
wobei der dritte Korngrößenbereich (G_{c}) der Granulate kleiner als der zweite Korngrößenbereich (G_{b}) der Granulate und größer als der erste Korngrößenbereich (Gₐ) der Granulate ist.

## Claims

1. Mobile unit (1) for the construction and/or repair of a road surface composed of a layer of binder and a layer of aggregate, the unit (1) comprising:
a chassis (2), on which are mounted a container (3) for storing aggregates, a tank (4) for storing binder, a binder distribution assembly (8) and an aggregate distribution assembly (7),
the aggregate distribution assembly (7) comprising a plurality of hatches (700) which are distributed in the direction (Y) of the width of the chassis (2) over a respective plurality of prescribed width ranges (P) and which are each capable of being selectively moved either into an open position according to a spreading command for spreading aggregates downwards in the prescribed width range (P) associated with the hatch (700), or in a closed position according to a no spreading command so as not to spread aggregates in the prescribed range (P) of width associated with the hatch (700),
the binder distribution assembly (8) being able to spread binder selectively in each prescribed range (P) of width of the plurality of prescribed ranges (P) of width according to the spreading command and not to spread binding agent selectively in each prescribed range (P) of width according to the no-spreading command,
the aggregate distribution assembly (7) also comprising:
- an aggregate flow regulating blade (9) extending in common of the plurality of prescribed width ranges (P) downstream of the plurality of hatches (700),
- a rotating cylinder (10) for discharging the aggregates to the ground, wherein the rotating cylinder (10) for discharging the aggregates to the ground extends in common of the plurality of prescribed width ranges (P) under the aggregate flow regulating blade (9),
- a mechanism (11) for actuating the aggregate flow regulating blade (9),
**characterized in that** the mechanism (11) for actuating the aggregate flow regulating blade (9) comprises:
- at least one driven lever (12), which is mounted so as to rotate about a first axis (120) of rotation and to which is fixed the aggregate flow regulating blade (9) situated at a first non-zero distance (D1) from the first axis (120) of rotation, a mechanism (16) for reducing the displacement of the driven lever (12) based on the displacement of a drive device (15) for driving a second axis of rotation (140), which is distinct from the first axis of rotation (120) and which is connected to the first axis of rotation (120), such that the rotation of the second axis of rotation (140) causes the rotation of the driven lever (12) relative to the first axis of rotation (120) to vary a spacing (D) for the passage of aggregates between the aggregate flow regulating blade (9) and the rotating cylinder (10) for discharging the aggregates,
the mechanism (16) for reducing the displacement of the driven lever (12) being configured to rotate the second axis (140) of rotation, such that a first displacement length (L1) of the drive device (15) causes a second displacement length (L2) of the aggregate flow rate regulating blade (9), smaller than the first displacement length of the drive device (15).

2. Unit according to claim 1, **characterized in that** the second axis of rotation (140) is connected to the first axis of rotation (120) such that the rotation of the second axis (140) of rotation through a second angle (ANG2) of rotation causes the rotation of the driven lever (12) relative to the first axis (120) of rotation through a first angle (ANG1) of rotation smaller than the second angle (ANG2) of rotation.

3. A unit according to any one of the preceding claims, **characterized in that** the device (15) for rotating the second axis (140) of rotation comprises:
an arm (151), which is rotationally fixed to the second axis (140) of rotation,
a jack (152), which is connected to an end part (1510) of the arm (151), located at a fourth non-zero distance (D4) from the second axis (140) of rotation.

4. Unit according to any one of the preceding claims, **characterized in that** the mechanism (16) for reducing the displacement of the driven lever (12) comprises:
- at least one connecting rod (13), having a first end part (131), which is articulated on the driven lever (12) and which is located at a second non-zero distance (D2) from the first axis (120) of rotation, and a second end part (132),
- at least one driving lever (14), which is fixed in rotation to the second axis (140) of rotation and on which the second end part (132) of the connecting rod (13) is articulated,
wherein the second end part (132) of the connecting rod (13) is located at a third non-zero distance (D3) from the second axis (140) of rotation, smaller than the second distance (D2).

5. Unit according to claim 4, **characterized in that** the connecting rod (13) has an adjustable length (B) between the first end part (131) and the second end part (132).

6. Unit according to claim 4 or 5, **characterized in that** there are provided as connecting rod (13) a plurality of connecting rods (13d, 13g), between which there is a group of one, several or all hatches (700) along the width direction (Y),
there is provided as driving lever (14) a plurality of driving levers (14d, 14g) between which is located the group of one, several or all hatches (700) along the width direction (Y),
there are provided as driven lever (12) several driven levers (12d, 12g) between which are the group of one, several or all the hatches (700) along the width direction (Y),
the aggregate flow regulating blade (9) being fixed to the driven levers (12d, 12g).

7. Unit according to claim 3 taken in combination with any one of claims 4 to 6, **characterized in that** the fourth distance (D4) is greater than the third distance (D3).

8. Unit according to any one of the preceding claims, **characterized in that** the second axis (140) of rotation is parallel to the first axis (120) of rotation and at a distance from the first axis (120) of rotation transversely to the first axis (120) of rotation.

9. Unit according to any one of the preceding claims, **characterized in that** the aggregate distribution assembly (7) includes a device (110) for rotation at a constant speed of rotation of the rotating cylinder (10) for discharging the aggregates to the ground.

10. Unit according to any one of the preceding claims, **characterized in that** the aggregate distribution assembly (7) includes a stop cross-piece (17) for the upper stop of the plurality of hatches (700) in their open position,
the plurality of hatches (700) occupying a determined total width (Lmax),
the stop cross-piece (17) extending at least over the determined total width (Lmax) of the plurality of hatches (700).

11. Unit according to claim 9 or 10, **characterized in that** the stop cross-piece (17) has several adjustment positions corresponding to several different opening distances of the hatches (700) with respect to the cylinder (10) in their open position.

12. Unit according to any one of the preceding claims, **characterized in that** the aggregate distribution assembly (7) includes a rear bar (18) extending in the width direction (Y), the chassis (2) includes at least one castor (19), which rests against and behind the rear bar (18), an adjustable anchorage (190) of the castor (19) relative to the chassis (2) being provided.

13. Kit for construction and/or repair of a road surface, comprising a mobile construction and/or repair unit (1) according to any one of the preceding claims, when they depend on at least one of any one of claims 4 to 7, **characterized in that** the kit also includes for each connecting rod (13) to be mounted between the driven lever (12) and the driving lever (14) a set of several connecting rods (13), which have different connecting rod lengths (B) between the first end part (131) and the second end part (132):
said connecting rods (13) of the set comprising at least one connecting rod (13a), referred to as long, having a first connecting rod length (Bₐ) for aggregates in a first particle size range (Gₐ), and at least one connecting rod (13b), referred to as short, having a second connecting rod length (B_{b}) for aggregates in a second particle size range (G_{b}),
the first connecting rod length (Bₐ) being greater than the second connecting rod length (B_{b}),
the first particle size range (Gₐ) being lower than the second particle size range (G_{b}).

14. Kit according to claim 13, **characterized in that** the connecting rods (13) of the set include at least one connecting rod (13c), referred to as intermediate, having a third connecting rod length (B_{c}) for aggregates located in a third particle size range (G_{c}),
the third connecting rod length (B_{c}) being greater than the second connecting rod length (B_{b}) and being smaller than the first connecting rod length (Bₐ),
the third particle size range (G_{c}) being lower than the second particle size range (G_{b}) and being higher than the first particle size range (Gₐ).
